# EUROPÄISCHE PATENTSCHRIFT

(11) **EP 3 063 350 B1**
(45) Veröffentlichungstag und Bekanntmachung des Hinweises auf die Patenterteilung: **09.08.2017**
(21) Anmeldenummer: 14790544.2
(22) Anmeldetag: 16.10.2014
(51) Int. Cl.: E05B 77/36, E05B 81/06, E05B 81/16, E05B 81/14, E05B 81/66

(54) **STELLANTRIEBSANORDNUNG UND VERFAHREN ZUM BETREIBEN EINER SOLCHEN STELLANTRIEBSANORDNUNG**
ACTUATOR ASSEMBLY AND METHOD FOR OPERATING SUCH AN ACTUATOR ASSEMBLY
SYSTÈME DE SERVOMOTEUR ET PROCÉDÉ POUR LE FAIRE FONCTIONNER

(30) Priorität: 29.10.2013 DE 102013111894
(43) Veröffentlichungstag der Anmeldung: 07.09.2016
(73) Patentinhaber: Huf Hülsbeck & Fürst GmbH & Co. KG, 42551 Velbert (DE)
(72) Erfinder: TORKA, Artur, 45527 Hattingen (DE); TORKOWSKI, Thorsten, 44627 Herne (DE); RUPPACH, Dirk, 44793 Bochum (DE)
(74) Vertreter: Zenz Patentanwälte Partnerschaft mbB
(86) Internationale Anmeldenummer: PCT/EP2014/072250
(87) Internationale Veröffentlichungsnummer: WO 2015/062876

(56) Entgegenhaltungen:
- WO-A1-2012/163503
- DE-A1- 19 736 445
- DE-A1- 19 812 606

## Beschreibung

Die Erfindung richtet sich auf eine Stellantriebsanordnung, insbesondere für Schlossanordnungen von Kraftfahrzeugtüren oder Kraftfahrzeugklappen, mit einem Stellglied, welches zwischen einer Bereitschaftsposition und einer Grundposition verstellbar ausgebildet ist, einem das Stellglied aus der Grundposition in die Bereitschaftsposition bewegenden Verstellelement und einem das Stellglied aus der Bereitschaftsposition in die Grundposition gegen die Kraft des Verstellelements bewegenden Motor. Ferner richtet sich die Erfindung auch auf ein Verfahren zum Betreiben einer solchen Stellantriebsanordnung.

Eine wie eingangs beschriebene Stellantriebsanordnung und deren Betriebsweise sind aus dem Stand der Technik bekannt. Zum Beispiel kommt eine solche Stellantriebsanordnung bei einem Heckschloss von Kraftfahrzeugen zum Einsatz und umfasst einen Motor sowie ein als Feder ausgebildetes Verstellelement, durch welches ein Stellglied in Richtung einer vorbestimmten Position (feder-)vorgespannt ist. Bei einem solchen bekannten Heckschloss soll das Stellglied aus einer Grundposition, in welcher die Heckklappe verriegelt ist, möglichst schnell in eine Bereitschaftsposition gelangen, in welcher das Heckschloss entriegelt ist und die Heckklappe geöffnet werden kann. Der Motor wird nur zur Bewegung des Stellgliedes aus der Bereitschaftsposition in die Grundposition, d.h. nur zur Verriegelungsbewegung des Stellgliedes (welches eine Sperrklinke oder eine Drehfalle sein kann) verwendet. Bei der Verriegelung arbeitet der Motor gegen die Kraft des Verstellelements an, welches das Stellglied dauerhaft mit einer Kraft in Richtung der Bereitschaftsposition, in welcher das Heckschloss entriegelt ist, beaufschlagt. Das Stellglied ist also in der Grundposition mit einer in Richtung der Bereitschaftsposition drängenden Kraft beaufschlagt, wobei jedoch zunächst ein mechanisches Riegelelement das Stellglied an einer Rückkehr in die Bereitschaftsposition hindert.

Wird nun das Heckschloss geöffnet, so wird die mechanische Blockade durch das Riegelelement aufgehoben. Das mechanische Riegelelement wird außer Eingriff mit dem Stellglied gebracht, woraufhin durch die Kraft des Verstellelements das Stellglied aus der Grundposition in die Bereitschaftsposition gedrängt wird. Bei Verwendung der Stellantriebsanordnung bei einem Heckschloss ist es so, dass bei Öffnung nach Möglichkeit innerhalb kürzester Zeit erreicht werden soll, dass der Benutzer die verschlossene Heckklappe öffnen kann. Daher soll bei der Bewegung des Stellgliedes die Bereitschaftsposition möglichst schnell erreicht werden, damit ein Benutzer das Heckschloss öffnen kann und nicht erst abwarten muss, bis das Stellglied annähernd die Bereitschaftsposition erreicht hat. Die Gefahr des Abwartens bestünde dann, wenn die Kraft des Verstellelements sehr niedrig bemessen wäre. Es ist bei dieser Sichtweise somit die Verwendung eines Verstellelements mit einer hohen Kraft zu bevorzugen. Allerdings zieht ein Verstellelement mit zu großer Rückstellkraft das Problem nach sich, dass eine schnelle Rückstellung des Stellgliedes zu einem Anschlagprellen, d.h. zu einem Aufprallen an einen ortsfesten Anschlag, und einer damit verbundenen unerwünschten Geräuschentwicklung führen kann.

Aus der DE 182 12 606 A1 ist eine Stellantriebsanordnung gemäß dem Oberbegriff des Anspruchs 1 offenbart mit einem Türschloss, das eine Sperrklinke, eine Drehfalle und einen Motor, der für den Drehantrieb eines Steuernockens dient, umfasst. Ein Speicherhebel sitzt auf der gleichen Achse wie die Sperrklinke und steht unter der Wirkung eines Kraftspeichers. In der Schließlage der Drehfalle stützt sich der in seiner Grundposition befindliche Speicherhebel an dem Steuernocken ab, so dass sich die Kraft des Kraftspeichers nicht entladen kann. Durch Betätigung einer Handhabe wird der zunächst ruhende Motor in Vorwärtsbewegung versetzt. Der Steuernocken gelangt bei weiterer Drehung in Abschnitte des Steuerhebels, die eine Bewegung des Speicherhebels in Richtung eines Arbeitsarmes der Sperrklinke erlauben, bis der Speicherhebel an einen Stellarm der Sperrklinke anliegt und diesen aufgrund der sich entladenden Kraft des Kraftspeichers nach außen drückt. Durch die durch den Speicherhebel bewirkte Verschwenkung der Sperrklinke gelangt diese außer Eingriff mit der Drehfalle, so dass diese in eine Öffnungslage schwenkt und nicht mehr gegen einen Schalter eines Mikroschalters drückt, wodurch die Drehbewegung des Motors umgekehrt wird, so dass der Motor den Steuernocken wieder in seine Ausgangslage zurückbewegt. Dabei wird der Kraftspeicher zunehmend geladen.

Aus der DE 197 36 445 A1 ist eine Türverriegelung bekannt, die einen Motor umfasst, der ein Drehglied antreibt, an dem exzentrisch ein erstes Ende einer Verbindungsstange angebracht ist, die mit ihrem anderen Ende mit einem Steuernocken verbunden ist. Der Steuernocken wird durch Drehung des Drehgliedes über die Verbindungsstange verschwenkt. Dabei dreht sich das Drehglied zum Öffnen und Schließen der Fahrzeugtür in eine einzige Richtung. Eine Steuerschaltung zur Steuerung des Motors umfasst einen ersten und zweiten Sensor, eine Diode, ein Relais, einen Detektor und eine Schaltung. Die beiden Sensoren sind um das Drehglied herum angeordnet, um die Stellung des Drehgliedes und die Position des Steuernockens zu erfassen.

Der Erfindung liegt die Aufgabe zugrunde eine Lösung zu schaffen, die auf konstruktiv einfache Weise und kostengünstig eine zuverlässig arbeitende Stellantriebsanordnung bereitstellt, bei der das Stellglied in möglichst kurzer Zeit aus der Grundposition in die Bereitschaftsposition gelangt, ohne dass dabei unerwünschte Geräusche infolge des Anschlagprellens erzeugt werden.

Diese Aufgabe wird erfindungsgemäß durch eine Stellantriebsanordnung mit den Merkmalen des Anspruchs 1 gelöst.

Die erfindungsgemäße Stellantriebsanordnung, insbesondere für Schlossanordnungen von Kraftfahrzeugtüren oder Kraftfahrzeugklappen, umfasst ein Stellglied, welches zwischen einer Bereitschaftsposition und einer Grundposition verstellbar ausgebildet ist, ein das Stellglied aus der Grundposition in die Bereitschaftsposition bewegendes Verstellelement, einen das Stellglied aus der Bereitschaftsposition in die Grundposition gegen die Kraft des Verstellelements bewegenden Motor und eine Schalteinrichtung, deren Schaltstellung von der Bewegung des Stellgliedes abhängig ausgebildet ist, wobei das Stellglied bei seiner Bewegung zwischen der Grundposition und der Bereitschaftsposition eine Schaltposition durchlaufend ausgebildet ist und wobei bei der Bewegung des Stellgliedes von der Schaltposition in die Bereitschaftsposition die Schalteinrichtung den Motor derart zuschaltet, dass er die Bewegung des Stellgliedes durch Aufbringung einer der Kraft des Verstellelements entgegenwirkenden Kraft bis hin zur Bereitschaftsposition bis zum Bewegungsstillstand bremst.

Ebenso wird die der Erfindung zugrunde liegende Aufgabe durch ein Verfahren zum Betreiben einer Stellantriebsanordnung mit den Merkmalen gemäß dem Patentanspruch 10 gelöst.

Das erfindungsgemäße Verfahren dient zum Betreiben einer Stellantriebsanordnung, insbesondere für Schlossanordnungen von Kraftfahrzeugtüren oder Kraftfahrzeugklappen, wobei ein Stellglied mit Hilfe eines Verstellelements aus einer Grundposition in Richtung einer Bereitschaftsposition bewegt wird, wobei in der Bereitschaftsposition des Stellgliedes ein Motor aktiviert wird, durch den das Stellglied aus der Bereitschaftsposition zurück in die Grundposition gegen die Kraft des Verstellelements bewegt wird, und wobei bei der Bewegung des Stellgliedes in Richtung der Bereitschaftsposition von dem Stellglied eine Schaltposition durchlaufen wird und in der Schaltposition von dem Stellglied eine Schalteinrichtung betätigt wird, durch die der bei Bewegung des Stellgliedes zwischen der Grundposition und der Schaltposition inaktive Motor zugeschaltet wird, wobei durch den zugeschalteten Motor die Bewegung des Stellgliedes durch Aufbringung einer der Kraft des Verstellelements entgegenwirkenden Kraft bis hin zur Bereitschaftsposition bis zum Bewegungsstillstand gebremst wird.

Vorteilhafte und zweckmäßige Ausgestaltungen und Weiterbildungen der Erfindung ergeben sich aus den Unteransprüchen.

Durch die Erfindung wird eine Stellantriebsanordnung zur Verfügung gestellt, welche sich durch eine einfache, kompakte und preisgünstige Bauweise bei gleichzeitiger Vermeidung von unerwünschten Prellgeräuschen auszeichnet, so dass eine Stellantriebsanordnung mit einem hohen Komfort vorliegt. Die Kraft des Verstellelements ist bei der erfindungsgemäßen Stellantriebsanordnung sehr hoch bemessen, so dass ohne eine der Kraft des Verstellelements entgegenwirkende Kraft das Stellglied bei seiner Bewegung in Richtung der Bereitschaftsposition gegen ein Anschlagelement aufprallt bzw. dagegen anprellt und dabei unerwünschte Geräusche erzeugen würde. Um die Bewegung des Stellgliedes in Richtung der Bereitschaftsposition abzubremsen, sieht die Erfindung von einem zusätzlichen und eigens für diesen Zweck bestimmten Bauteil ab. Vielmehr wird erfindungsgemäß der vorhandene Motor als Bremse verwendet, wobei der Motor entsprechend zu schalten ist, wenn das Stellglied die Schaltposition durchschreitet und sich in Richtung der Bereitschaftsposition bewegt. Dabei erfolgt die Bewegung des Stellgliedes aus der Grundposition zunächst ungebremst. Der Motor ist mit dem Stellglied gekoppelt und wird bei der Bewegung des Stellgliedes mitbewegt, wodurch er als Generator wirkt. Erfindungsgemäß ist eine Schalteinrichtung realisiert, die bei der vorgegebenen Schaltposition entlang der Bewegungsbahn des Stellglieds in die Bereitschaftsposition auslöst und den Motor zum Beispiel kurzschließt. Dies bewirkt, dass der Motor, der in dem System der Stellantriebsanordnung ohnehin vorhanden ist, ab diesem Zeitpunkt als Bremse wirkt, damit das Stellglied die Endstrecke bzw. den verbleibenden Bewegungsweg ab der Schaltposition bis hin zur Bereitschaftsposition gebremst zurücklegt.

Um Änderungen der Betriebsweise der erfindungsgemäßen Stellantriebsanordnung in Abhängigkeit von verschiedenen Positionen des Stellgliedes herbeiführen zu können, ist in Ausgestaltung der Erfindung vorgesehen, dass die Schalteinrichtung einen Schalter aufweist, der im Verstellweg des Stellgliedes in dessen Schaltposition angeordnet ist. Der Schalter kann dann ein Kipp- oder Tastschalter sein, der durch die Vorbeibewegung des Stellgliedes betätigt wird.

Die Erfindung sieht in weiterer vorteilhafter Ausgestaltung vor, dass das Stellglied in der Schaltposition die Schaltstellung der Schalteinrichtung verändernd ausgebildet ist und durch eine veränderte Schaltstellung der Motor zugeschaltet oder kurzgeschlossen werden kann. Die Schaltstellung kann folglich Einfluss auf einen Schalter eines Steuerkreises der Stellantriebsanordnung ausüben, wodurch dann die Fahrweise des Motors beeinflusst wird.

Herstellungstechnisch besonders günstig ist es, wenn die mit veränderlicher Schaltstellung ausgestattete Schalteinrichtung als mechanischer Schalter oder als elektronischer Schalter ausgebildet ist.

Um eine gewünschte Abbremsung der Bewegung des Stellgliedes bei seiner Bewegung aus der Grundposition in die Bereitschaftsposition zu realisieren, ist in Ausgestaltung der Erfindung vorgesehen, dass bei der Bewegung des Stellgliedes in die Bereitschaftsposition die Schalteinrichtung den Motor als Generator wirkend zuschaltet.

Die Erfindung sieht in Ausgestaltung der Schaltung für die Stellantriebsanordnung vor, dass bei der Bewegung des Stellgliedes von der Schaltposition in die Bereitschaftsposition der Motor mittels der Schalteinrichtung kurzgeschlossen ist. Bei dem als Generator arbeiteten Motor wird die Energie somit im Kurzschluss regelrecht "verbrannt".

Eine konstruktiv besonders einfache Lösung zur Realisierung der Funktionalität des Verstellelements besteht darin, wenn das Verstellelement als elastisches und das Stellglied in die Bereitschaftsposition drängendes Federelement ausgebildet ist.

In Ausgestaltung der Erfindung ist vorgesehen, dass der Motor die Bewegung des Stellgliedes zwischen der Schaltposition und der Bereitschaftsposition in Abhängigkeit von der Momentangeschwindigkeit des Stellgliedes bremst. Die Endlage, d.h. die Bereitschaftsposition wird sicher erreicht, da die Motorbremskraft von der Drehgeschwindigkeit des Motors abhängig ist. Ein schnell drehender Motor hat als Generator eine größere Bremskraft als ein langsam drehender Motor. Wird also das Stellglied der Stellantriebsanordnung so stark gebremst, dass es nahezu stillsteht, ist somit auch keine Bremskraft durch den Motor vorhanden, so dass der verbleibende Weg des Stellgliedes bis zur Bereitschaftsposition dennoch von der Kraft des Verstellelements überwunden werden kann. Es wird damit eine geschwindigkeitsabhängige Bremsung (von der Geschwindigkeit der Bewegung des Stellgliedes abhängig) im Endbereich der Bewegung des Stellgliedes bereitgestellt, wodurch erreicht wird, dass das Stellglied bei Erreichen der Bereitschaftsposition überhaupt nicht anschlägt, so dass auch keine unerwünschten Geräusche erzeugt werden.

Schließlich sieht die Erfindung in weiterer Ausgestaltung vor, dass ein Riegelelement vorgesehen ist, welches das Stellglied in dessen Grundposition mechanisch arretiert. Dabei kann das Riegelelement bewegbar ausgebildet sein und in den Bewegungspfad des Stellgliedes bewegt werden, um das Stellglied an einer Bewegung in Richtung der Bereitschaftsposition zu hindern. Riegelelement und Stellglied können somit bei einem Heckschloss nach Art einer Sperrklinke und einer Drehfalle zusammenwirken.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhaft ein bevorzugtes Ausführungsbeispiel der Erfindung dargestellt ist. In der Zeichnung zeigt:
Figur 1 ein schematisches Diagramm, in welchem eine Schaltstellung einer Schalteinrichtung und ein Verlauf einer Motorspannung jeweils in Abhängigkeit der Bewegungsposition eines Stellgliedes dargestellt sind,
Figur 2 eine schematische Darstellung der Schalteinrichtung und
Figur 3 eine schematische Darstellung der erfindungsgemäßen Stellantriebsanordnung.

In Figur 1 ist ein schematisches Diagramm dargestellt, aus welchem die Wirkungsweise der Stellantriebsanordnung 1, die schematisch in Figur 3 gezeigt ist, ersichtlich wird, wobei eine mögliche Schaltung 2 einer Schalteinrichtung 3 zur Realisierung der Erfindung in Figur 2 zu sehen ist.

Mit Bezug auf Figur 3 kommt die erfindungsgemäße Stellantriebsanordnung 1 bei Schlossanordnungen von Kraftfahrzeugtüren oder Kraftfahrzeugklappen, also zum Beispiel bei einem Heckschloss einer Heckklappe, zum Einsatz und umfasst ein Stellglied 4, welches zwischen einer Bereitschaftsposition B (siehe Figur 1) und einer Grundposition G (siehe Figur 1) verstellbar ausgebildet ist. Das Stellglied 4, welches eine Sperrklinke oder eine Drehfalle eines Heckschlosses sein kann, wird in der Grundposition G von einem Verstellelement 5 in Richtung der Bereitschaftsposition B gedrängt. Mit anderen Worten beaufschlagt das Verstellelement 5 das Stellglied 4 mit einer Kraft, die in Richtung der Bereitschaftsposition B gerichtet ist und das Stellglied 4 in die Bereitschaftsposition B drängt. Ein Riegelelement 6 arretiert das Stellglied mechanisch in dessen Grundposition G, wie es in Figur 3 gezeigt ist. Zur weiteren Veranschaulichung sei angemerkt, dass in der Grundposition G das Heckschloss verriegelt und die Heckklappe geschlossen ist. Die Schaltung 2 der Schalteinrichtung 3 ist in Figur 2 exemplarisch gezeigt, wobei ein Schalter 7 der Schaltung 2 geöffnet ist.

Zur Öffnung des Heckschlosses wird nun die mechanische Rückhaltung des Stellgliedes 4 in Form des Riegelelements 6 aufgehoben, wodurch das Verstellelement 5 das Stellglied 4 in Richtung der Bereitschaftsposition B drängt, in welcher das Heckschloss entriegelt ist. Zu diesem Zweck wird das Riegelelement 6 in Figur 3 nach unten bewegt und nimmt die gestrichelt gezeichnete Position ein. Das Verstellelement 5 ist in Form eines elastischen und das Stellglied 4 in die Bereitschaftsposition drängenden Federelements ausgebildet, so dass nach Freigabe durch das Riegelelement 6 das Stellglied 4 in Richtung der Bereitschaftsposition B gedrängt und beschleunigt wird, was durch die Kraft (siehe Pfeil 8) des Verstellelements 5 bewirkt wird.

Die Stellantriebsanordnung 1 weist ferner einen Motor 9 auf, der dazu dient, das Stellglied 4 aus der Bereitschaftsposition in die Grundposition gegen die Kraft 8 des Verstellelements 5 zu bewegen. Der Motor 9 ist über eine Welle 10 mit dem Stellglied 4 antriebsverbunden. Wenn das Verstellelement 5 das Stellglied 4 aus der Grundposition G in die Bereitschaftsposition B drängt, ist der Motor 9 ausgeschaltet, wobei aber infolge der Antriebsverbindung über die Welle 10 mit dem Stellglied 4 und der Bewegung des Stellgliedes 4 die Welle 10 und damit der Motor 9 drehen, so dass ein Spannungsanstieg U zu verzeichnen ist, wie es in Figur 1 dargestellt ist. Der Schalter 7 der Schaltung 2 ist nach wie vor geöffnet.

Bei seiner Bewegung aus der Grundposition G in die Bereitschaftsposition B erreicht das Stellglied 4 eine Schaltposition S (siehe Figur 1) und durchläuft diese auch. Wie in Figur 3 veranschaulicht ist, ist ein mechanischer Schalter 11 im Verstellweg bzw. Bewegungsweg des Stellgliedes 4 angeordnet. Dadurch, dass der mechanische Schalter 11 in der Schaltposition S angeordnet ist, wird er betätigt, wenn das Stellglied 4 die Schaltposition S durchläuft. Der mechanische Schalter 11 ist mit der Schalteinrichtung 3 über die Leitung 12 gekoppelt, wobei eine Betätigung des Schalters 11 dafür sorgt, dass der Schalter 7 der Schaltung 2 umgelegt wird, wie es die gestrichelte Linie als Schaltstellung 13 für den geschlossenen Schalter 7 in Figur 2 zeigt. Auf diese Weise ist die Schaltstellung 13 des Schalters 7 der Schalteinrichtung 3 der Schaltung 2 von der Bewegung des Stellgliedes 4 abhängig ausgebildet, denn der mechanische Schalter 11 wird von dem Stellglied 4 bei dessen Bewegung in Richtung der Bereitschaftsposition B bei Erreichen der Schaltposition S betätigt, wodurch der Schalter 7 der Schaltung 2 geschlossen wird. Der geschlossene Schalter 7 und eine in Reihe zu dem Schalter 7 angeordnete Diode 14, die einen Stromfluss in nur eine bestimmte Richtung ermöglicht, bewirken, dass der Motor 9 kurzgeschlossen ist und als Generator wirkt, wobei er die Bewegung des Sperrgliedes 4 über die Welle 10 bremst. Durch das Kurzschließen des Motors 9 fällt dessen Spannung U schlagartig ab, wie es in Figur 1 zu erkennen ist. Der Wechsel der Schalterstellung ist in der Linie 15 oberhalb des Spannungsverlaufs 16 in Figur 1 gezeigt. Bei der Bewegung des Stellgliedes 4 von der Schaltposition S in die Bereitschaftsposition B, insbesondere beim Durchlaufen der Schalposition S, schaltet die Schalteinrichtung 3 den Motor 9 derart zu, dass er die Bewegung des Stellgliedes 4 durch Aufbringung einer der Kraft 8 des Verstellelements 5 entgegenwirkenden Kraft bis hin zur Bereitschaftsposition B bremst. Dabei bremst der Motor 9 die Bewegung des Stellgliedes 4 solange, bis die Bewegung des Stellglieds 5 zum Stillstand kommt. Somit setzt die Bremsung durch den Motor 9 bei weniger als der Hälfte des Bewegungsweges des Stellgliedes 4 zwischen der Grundposition G und der Bereitschaftsposition B ein. Der Bewegungsweg des Stellgliedes 4 zwischen der Schaltposition S und der Bereitschaftsposition B, bei welchem der Motor 9 die Bewegung des Stellgliedes 4 bremst, beträgt daher weniger als die Hälfte des Bewegungsweges des Stellgliedes 4 zwischen der Grundposition G und der Bereitschaftsposition B. Der Endbereich der Bewegung des Stellgliedes 4, also der Bewegungsweg zwischen der Schaltposition S und der Bereitschaftsposition B, beträgt ferner wenigstens ein Viertel des Bewegungsweges des Stellelements 4 zwischen der Grundposition G und der Bereitschaftsposition B. Die Bewegung des Stellglieds 4 erfolgt folglich wenigstens im letzten Viertel seiner Bewegung zwischen der Grundposition G und der Bereitschaftsposition B gebremst.

Die Bremsung der Bewegung des Stellgliedes 4 zwischen der Schaltposition S und der Bereitschaftsposition B durch den Motor 9 erfolgt in Abhängigkeit von der Momentangeschwindigkeit des Stellgliedes 4. Da die Bremskraft des Motors 9 von der Drehgeschwindigkeit des Motors 9 abhängig ist, hat ein schnell drehender Motor 9 als Generator eine größere Bremskraft als ein langsam drehender Motor 9. Wird also das Stellglied 4 der Stellantriebsanordnung 1 so stark gebremst, dass es nahezu stillsteht, ist auch keine Bremskraft mehr vorhanden, so dass die Endstrecke dennoch von dem als Federelement ausgebildeten Verstellelement 5 überwunden werden kann. Es wird folglich eine geschwindigkeitsabhängige Bremsung im Endbereich der Bewegung des Stellgliedes 4 bereitgestellt und eine geräuschbehaftete Entprellung vollständig vermieden.

Zwischen der Schaltposition S und der Bereitschaftsposition B wird also die Bewegung des Stellgliedes 4 durch den kurzgeschlossenen und als Generator wirkenden Motor 9, der ein Gleichstrommotor sein kann, gebremst, bis die Bereitschaftsposition B erreicht ist, wie es in Figur 3 durch die gestrichelte Darstellung des Stellgliedes 4 gezeigt ist. In der Bereitschaftsposition B des Stellgliedes 4, das sich in dieser Position an einem Endanschlag befindet, ist das als Federelement ausgebildete Verstellelement 5 entspannt und übt keine Kraft mehr auf das Stellglied 4 aus. Ferner steht der durch den geschlossenen Schalter 7 kurzgeschlossene Motor 9 still. Der Benutzer kann in dieser Position das Heckschloss öffnen.

Bei dem erfindungsgemäßen Verfahren zum Betreiben der Stellantriebsanordnung 1 wird folglich das Stellglied 4 mit Hilfe des Verstellelements 5 aus der Grundposition G in Richtung der Bereitschaftsposition B bewegt. Dabei wird bei der Bewegung des Stellgliedes 4 in Richtung der Bereitschaftsposition B von dem Stellglied 4 die Schaltposition S durchlaufen. In der Schaltposition S wird von dem Stellglied 4 eine Schalteinrichtung 3 betätigt, durch die der bei Bewegung des Stellgliedes 4 zwischen der Grundposition G und der Schaltposition S inaktive Motor 9 zugeschaltet wird, wobei durch den zugeschalteten Motor 9 die Bewegung des Stellgliedes 4 durch Aufbringung einer der Kraft 8 des Verstellelements 5 entgegenwirkenden Kraft bis hin zur Bereitschaftsposition B bis zum Bewegungsstillstand des Stellgliedes 4 gebremst wird.

Um das Stellglied 4 aus der Bereitschaftsposition B zurück in die Grundposition G zu bewegen, bleibt der Schalter 7 geschlossen und der Motor 9 wird bestromt, wobei eine gegenpolige bzw. entgegengesetzte Spannung U zu der Generatorspannung, d.h. der Motorspannung bei Bremsung des Sperrgliedes 4, anliegt. Die Diode 14 sperrt hierbei. Wenn dann das Sperrglied 4 bei seiner Bewegung aus der Bereitschaftsposition B in die Grundposition G die Schaltposition S durchläuft, wird der Schalter 11 betätigt, wodurch der Schalter 7 geöffnet wird, so dass die Diode 14 frei "hängt".

Alternativ (ggf. bei einer Schaltung 2 ohne Diode 14) kann aber auch der Schalter 7 geöffnet und der Motor 9 eingeschaltet werden, um das Stellglied 4 aus der Bereitschaftsposition B wieder in die Grundposition G zurückzubewegen, wobei der Motor 9 dann eine Kraft aufbringt, welcher der Kraft 8 des Verstellelements 5 entgegenwirkt und das Stellglied 4 in die Grundposition G bewegt, in welcher das Heckschloss verriegelt ist.

In der Bereitschaftsposition B des Stellgliedes 4 wird folglich der Motor 9 aktiviert, durch den das Stellglied 4 aus der Bereitschaftsposition B zurück in die Grundposition G gegen die Kraft 8 des Verstellelements 5 bewegt wird. In der Grundposition G kann dann das Riegelelement 6 das Stellglied 4 arretieren.

Zusammenfassend betrifft die vorliegende Erfindung eine Vorrichtung zum Entprellen der Stellantriebsanordnung 1. Die Stellantriebsanordnung 1 umfasst einen motorischen Antrieb in Form des Motors 9, um das Stellglied 4 aus der Bereitschaftsposition B in die Grundposition G zu bewegen. Die Bereitschaftsposition B ist zum Beispiel bei einem Heckschloss die geöffnete Position und die Grundposition G die Position, in welcher beispielsweise die Drehfalle in Eingriff mit der Sperrklinke des Heckschlosses steht und die Heckklappe verriegelt ist. Der Motor 9 wird nur zu diesem Verriegelungsbewegungsschritt verwendet. Bei der Verriegelung arbeitet der Motor 9 gegen die Federkraft des Verstellelements 5 an, welches das Stellglied 4 eigentlich wieder in die geöffnete Position bzw. Bereitschaftsposition B ziehen will. Das Stellglied 4 ist also in der verriegelten Stellung durch eine Feder in Form des Verstellelements 5 vorgespannt, wird jedoch durch ein mechanisches Element (das Riegelelement 6) an der Rückkehr in die Öffnungsstellung bzw. Bereitschaftsposition B gehindert.

Wird nun das Schloss geöffnet, so wird die von dem Riegelelement 6 gebildete mechanische Blockade aufgehoben und das Stellglied 4 wird durch die Federkraft des Verstellelements 5 aus der Grundposition G in die Bereitschaftsposition B gezogen.

Je stärker die (Feder-)Kraft des Rückstellelements 5 ist, desto schneller ist diese Rückstellung möglich. Andererseits ist auch der Prellschlag und das damit verbundene, unerwünschte Geräusch bei ungebremstem Erreichen der Bereitschafsposition größer, wenn die Federkraft des Verstellelements 5 stärker ist, da das System der Stellantriebsanordnung 1 mehr Bewegungsenergie aus der Feder gewinnt.

Bei der Verwendung der Erfindung in einem Türschloss ist es so, dass bei Öffnung des Schlosses möglichst schnell der Zustand erreicht werden soll, dass der Benutzer die verschlossene Klappe öffnen kann. Es ist aus dieser Sicht also eine starke Feder zu bevorzugen. Andererseits ist der Prellvorgang beim Erreichen der Endlage der Öffnung unerwünscht, da er mit Geräuschentwicklung verbunden ist.

Gemäß der Erfindung wird nun der Motor 9 bei der Bewegung des Stellgliedes 4 von der Schaltposition S in die Bereitschaftsposition B über die Welle 10 mitgedreht und wirkt als Generator. Erfindungsgemäß wird nun ferner ein Schalter 11 realisiert, der bei einer vorgegebenen Stellung (Schaltposition S) entlang der Bewegungsbahn des Stellglieds 4 in die Bereitschaftsposition B auslöst und den Motor 9 über eine Diode 14 kurzschließt. Dies bewirkt, dass der Motor 9, der in dem System der Stellantriebsanordnung 1 ohnehin vorhanden ist, als Bremse wirkt, damit das Stellglied 4 der Stellantriebsanordnung 1 die Endstrecke bis zum Erreichen der Bereitschaftsposition B gebremst und ohne Erzeugung von Prellgeräuschen zurücklegt.

Dennoch wird die Endlage, d.h. die Bereitschaftsposition B, sicher erreicht, da die Motorbremskraft abhängig von der Drehgeschwindigkeit des Motors 9 ist. Ein schnell drehender Motor hat als Generator eine größere Bremskraft als ein langsam drehender Motor. Wird also das Stellglied 4 der Stellantriebsanordnung 1 so stark gebremst, dass es nahezu stillsteht, ist auch keine Bremskraft mehr vorhanden, so dass die Endstrecke dennoch von dem nach Art einer elastischen Feder ausgebildeten Verstellelement 5 überwunden werden kann. Es wird eine geschwindigkeitsabhängige Bremsung im Endbereich der Bewegung des Stellgliedes 4 in Richtung der Bereitschaftsposition B bereitgestellt und eine vollständige Entprellung der Stellantriebsanordnung 1 erreicht.

Der mit dem Motor 9 zusammenwirkende Schalter 11 kann als mechanischer Schalter, z.B. Mikroschalter, ausgebildet sein. Es kann jedoch auch ein elektronischer Schalter realisiert werden (zum Beispiel in Abhängigkeit von der Spannung des Motors, der als Generator wirkt).

## Patentansprüche

1. Stellantriebsanordnung (1), insbesondere für Schlossanordnungen von Kraftfahrzeugtüren oder Kraftfahrzeugklappen, mit
einem Stellglied (4), welches zwischen einer Bereitschaftsposition (B), in welcher die Schlossanordnung entriegelt ist, und einer Grundposition (G), in welcher die Schlossanordnung verriegelt ist, verstellbar ausgebildet ist,
einem das Stellglied (4) aus der Grundposition (G) in die Bereitschaftsposition (B) bewegenden Verstellelement (5),
einem das Stellglied (4) aus der Bereitschaftsposition (B) in die Grundposition (G) gegen die Kraft (8) des Verstellelements (5) bewegenden Motor (9) und
einer Schalteinrichtung (3), deren Schaltstellung (13) von der Bewegung des Stellgliedes (4) abhängig ausgebildet ist, **dadurch gekennzeichnet, dass** das Stellglied (4) bei seiner Bewegung zwischen der Grundposition (G) und der Bereitschaftsposition (B) eine Schaltposition (S) durchlaufend ausgebildet ist und
wobei bei der Bewegung des Stellgliedes (4) von der Schaltposition (S) in die Bereitschaftsposition (B) die Schalteinrichtung (3) den Motor (9) derart zuschaltet, dass er die Bewegung des Stellgliedes (4) durch Aufbringung einer der Kraft (8) des Verstellelements (5) entgegenwirkenden Kraft bis hin zur Bereitschaftsposition (B) bis zum Bewegungsstillstand bremst.

2. Stellantriebsanordnung (1) nach Anspruch 1, wobei die Schalteinrichtung (3) einen Schalter (11) aufweist, der im Bewegungsweg des Stellgliedes (4) in dessen Schaltposition (S) angeordnet ist.

3. Stellantriebsanordnung (1) nach Anspruch 2, wobei das Stellglied (4) in der Schaltposition (S) die Schaltstellung (13) der Schalteinrichtung (3) verändernd ausgebildet ist und durch eine veränderte Schaltstellung (13) der Motor (9) zugeschaltet oder kurzgeschlossen werden kann.

4. Stellantriebsanordnung (1) nach einem der vorhergehenden Ansprüche, wobei die mit veränderlicher Schaltstellung (13) ausgestattete Schalteinrichtung (3) als mechanischer Schalter (11) oder als elektronischer Schalter ausgebildet ist.

5. Stellantriebsanordnung (1) nach einem der vorhergehenden Ansprüche, wobei bei der Bewegung des Stellgliedes (4) in die Bereitschaftsposition (B) die Schalteinrichtung (3) den Motor (9) als Generator wirkend zuschaltet.

6. Stellantriebsanordnung (1) nach einem der vorhergehenden Ansprüche, wobei bei der Bewegung des Stellgliedes (4) von der Schaltposition (S) in die Bereitschaftsposition (B) der Motor (9) mittels der Schalteinrichtung (3) kurzgeschlossen ist.

7. Stellantriebsanordnung (1) nach einem der vorhergehenden Ansprüche, wobei das Verstellelement (5) als elastisches und das Stellglied (4) in die Bereitschaftsposition drängendes Federelement ausgebildet ist.

8. Stellantriebsanordnung (1) nach einem der vorhergehenden Ansprüche, wobei der Motor (9) die Bewegung des Stellgliedes (4) zwischen der Schaltposition (S) und der Bereitschaftsposition (B) in Abhängigkeit von der Momentangeschwindigkeit des Stellgliedes (4) bremst.

9. Stellantriebsanordnung (1) nach einem der vorhergehenden Ansprüche, wobei ein Riegelelement (6) vorgesehen ist, welches das Stellglied (4) in dessen Grundposition (G) mechanisch arretiert.

10. Verfahren zum Betreiben einer Stellantriebsanordnung (1), insbesondere für Schlossanordnungen von Kraftfahrzeugtüren oder Kraftfahrzeugklappen,
wobei ein Stellglied (4) mit Hilfe eines Verstellelements (5) aus einer Grundposition (G), in welcher die Schlossanordnung verriegelt ist, in Richtung einer Bereitschaftsposition (B), in welcher die Schlossanordnung entriegelt ist, bewegt wird,
wobei in der Bereitschaftsposition (B) des Stellgliedes (4) ein Motor (9) aktiviert wird, durch den das Stellglied (4) aus der Bereitschaftsposition (B) zurück in die Grundposition (G) gegen die Kraft (8) des Verstellelements (5) bewegt wird, und
wobei bei der Bewegung des Stellgliedes (4) in Richtung der Bereitschaftsposition (B) von dem Stellglied (4) eine Schaltposition (S) durchlaufen wird und in der Schaltposition (S) von dem Stellglied (4) eine Schalteinrichtung (3) betätigt wird, durch die der bei Bewegung des Stellgliedes (4) zwischen der Grundposition (G) und der Schaltposition (S) inaktive Motor (9) zugeschaltet wird, wobei durch den zugeschalteten Motor (9) die Bewegung des Stellgliedes (4) durch Aufbringung einer der Kraft (8) des Verstellelements (5) entgegenwirkenden Kraft bis hin zur Bereitschaftsposition (B) bis zum Bewegungsstillstand gebremst wird.

## Claims

1. An actuator arrangement (1), particularly for the lock positioning of vehicle doors or vehicle hatches, with
an actuator (4) that is adjustable between a ready position (B), in which the locking position is unlocked, and a starting position (G), in which the locking position is locked,
an adjustment element (5) that moves the actuator (4) out of the starting position (G) into the ready position (B),
a motor (9) that moves the actuator (4) out of the ready position (B) into the starting position (G) against the force (8) of the adjustment element (5) and
a switching mechanism (3), the shift position (13) of which is designed to be dependent of the movement of the actuator (4),
**characterized in that**
the actuator (4) is designed to pass through a single switching position (S) when moved between the starting position (G) and the ready position (B) and
whereby, when moving the actuator (4) from the switching position (S) into the ready position (B), the switching mechanism (3) activates the motor (9) in such a way that it brakes the movement of the actuator (4) by applying force that counters the force (8) of the adjustment element (5) all the way to the ready position (B), thereby leading to halt of all movement.

2. The actuator arrangement (1) according to claim 1, whereby the switching mechanism (3) has a switch (11) that is arranged in its switching position (S) within the path of motion of the actuator (4).

3. The actuator arrangement (1) according to claim 2, whereby the actuator (4) is designed to change the shift position (13) of the switching mechanism (3) in the switching position (S) and the motor (9) activates or can be short- circuited due to a changed shift position (13).

4. The actuator arrangement (1) according to one of the preceding claims, whereby the switching mechanism (3) equipped with a changeable shift position (13) is designed as a mechanical switch (11) or as an electronic switch.

5. The actuator arrangement (1) according to one of the preceding claims, whereby, when moving the actuator (4) into the ready position (B), the switching mechanism (3) activates the motor (9), thereby acting as a generator.

6. The actuator arrangement (1) according to one of the preceding claims, whereby, when moving the actuator (4) from the switching position (S) into the ready position (B), the motor (9) is short-circuited by means of the switching mechanism (3).

7. The actuator arrangement (1) according to one of the preceding claims, whereby the adjustment element (5) is designed to be elastic and the actuator (4) is designed to be a pressing spring element in the ready position.

8. The actuator arrangement (1) according to one of the preceding claims, whereby the motor (9) brakes the movement of the actuator (4) between the switching position (S) and the ready position (B) depending on the momentary speed of the actuator (4).

9. The actuator arrangement (1) according to one of the preceding claims, whereby a locking element (6) is provided that mechanically locks the actuator (4) in its starting position (G).

10. A method to operate an actuator arrangement (1), particularly for the lock positioning of vehicle doors or vehicle hatches,
whereby an actuator (4), with the aid of an adjustment element (5), is moved from a starting position (G), in which the locking position is locked, into the direction of a ready position (B), in which the locking position is unlocked,
whereby a motor (9) is activated in the ready position (B) of the actuator (4), by means of which the actuator (4) is moved out of the ready position (B) back in to the starting position (G) against the force (8) of the adjustment element (5) and
whereby, when the actuator (4) is moved into the direction of the ready position (B) of the actuator (4), a switching position (S) is passed and a switching mechanism (3) is activated in the switching position (S) of the actuator (4), by means of which the inactive motor (9) is activated when moving the actuator (4) between the starting position (G) and the switching position (S), whereby, due to the activated motor (9), the movement of the actuator (4) is braked by applying force that counters the force (8) of the adjustment element (5) all the way to the ready position (B), thereby leading to halt of all movement.

## Revendications

1. Ensemble d'actionnement (1), en particulier pour des ensembles de verrou de portes de véhicule automobile ou de capots de véhicule automobile, comprenant
un actionneur (4) est conçu de manière à pouvoir être réglé entre une position de mise à disposition (B) dans laquelle l'ensemble de verrou est déverrouillé, et une position de base (G), dans laquelle l'ensemble de verrou est verrouillé,
un élément de réglage (5) permettant de déplacer l'actionneur (4) de la position de base (G) vers la position de mise à disposition (B),
un moteur (9) déplaçant l'actionneur (4) de la position de mise à disposition (B) vers la position de base (G) contre la force (8) de l'élément de réglage (5), et
un dispositif de commutation (3) dont la position de commutation (13) est conçue de manière à dépendre du déplacement de l'actionneur (4),
**caractérisé en ce que**
l'actionneur (4) est conçu de manière à passer par une position de commutation (S) lors de son déplacement entre la position de base (G) et la position de mise à disposition (B), et
dans lequel, lors du déplacement de l'actionneur (4) de la position de commutation (S) vers la position de mise à disposition (B), le dispositif de commutation (3) active le moteur (9) de telle façon que celui-ci freine le déplacement de l'actionneur (4) jusqu'à l'arrêt, par application d'une force (8) opposée à la force de l'élément de réglage (5), jusqu'à la position de mise à disposition (B).

2. Ensemble d'actionnement (1) selon la revendication 1, dans lequel le dispositif de commutation (3) présente un commutateur (11) disposé sur le trajet de déplacement de l'actionneur (4) dans sa position de commutation (S).

3. Ensemble d'actionnement (1) selon la revendication 2, dans lequel l'actionneur (4) dans la position de commutation (S) est conçu de manière à modifier la position de commutation (13) du dispositif de commutation (3), et en ce que le moteur (9) peut être activé ou court-circuité par une position de commutation (13) modifiée.

4. Ensemble d'actionnement (1) selon l'une des revendications précédentes, dans lequel le dispositif de commutation (3) doté d'une position de commutation modifiable (13) est conçu comme un commutateur électrique (11) ou comme un commutateur électronique.

5. Ensemble d'actionnement (1) selon l'une des revendications précédentes, dans lequel, lors du déplacement de l'actionneur (4) dans la position de mise à disposition (B), le dispositif de commutation (3) active le moteur (9) en tant que générateur.

6. Ensemble d'actionnement (1) selon l'une ou plusieurs des revendications précédentes, dans lequel, lors du déplacement de l'actionneur (4) de la position de commutation (S) vers la position de mise à disposition (B), le moteur (9) est court-circuité au moyen du dispositif de commutation (3).

7. Ensemble d'actionnement (1) selon l'une des revendications précédentes, dans lequel l'élément de réglage (5) est conçu comme un élément à ressort élastique poussant l'actionneur (4) dans la position de mise à disposition.

8. Ensemble d'actionnement (1) selon l'une des revendications précédentes, dans lequel le moteur (9) freine le déplacement de l'actionneur (4) entre la position de commutation (S) et la position de mise à disposition (B) en fonction de la vitesse momentanée de l'actionneur (4).

9. Ensemble d'actionnement (1) selon l'une des revendications précédentes, dans lequel il est prévu un élément de loquet (6) bloquant mécaniquement l'actionneur (4) dans sa position de base (G).

10. Procédé pour le fonctionnement d'un ensemble d'actionnement (1), en particulier pour des ensembles de verrou de portes de véhicule automobile ou de capots de véhicule automobile,
dans lequel un actionneur (4) est déplacé à l'aide d'un élément de réglage (5) d'une position de base (G), dans laquelle l'ensemble de verrou est verrouillé, vers une position de mise à disposition (B) dans laquelle l'ensemble de verrou est déverrouillé,
dans lequel, dans la position de mise à disposition (B) de l'actionneur (4), un moteur (9) est activé, permettant de déplacer l'actionneur (4) de la position de mise à disposition (B) vers la position de base (G) contre la force (8) de l'élément de réglage (5), et dans lequel, lors du déplacement de l'actionneur (4) vers la position de mise à disposition (B), l'actionneur (4) passe par une position de commutation (S) et, dans la position de commutation (S), l'actionneur (4) actionne un dispositif de commutation (3) permettant d'activer un moteur inactif (9) lors du déplacement de l'actionneur (4) entre la position de base (G) et la position de commutation (S), le moteur (9) ainsi activé permettant de freiner le déplacement de l'actionneur (4) jusqu'à l'arrêt, par application d'une force (8) opposée à la force de l'élément de réglage (5), jusqu'à la position de mise à disposition (B).
